# EUROPÄISCHE PATENTSCHRIFT

(11) **EP 0 324 075 B1**
(45) Veröffentlichungstag und Bekanntmachung des Hinweises auf die Patenterteilung: **12.02.1992**
(21) Anmeldenummer: 88118814.8
(22) Anmeldetag: 11.11.1988
(51) Int. Cl.: E05F 5/12

(54) **Vorrichtung zur Regelung der Schliessfolge von zweiflügeligen Türen**
Device for controlling the closure sequence of double-wing doors
Dispositif de commande de la séquence de fermeture de portes à deux battants

(30) Priorität: 13.01.1988 DE 3800694
(43) Veröffentlichungstag der Anmeldung: 19.07.1989
(73) Patentinhaber: GEZE GmbH & Co., D-71226 Leonberg (DE)
(72) Erfinder: Luithlen, Heinz, D-7255 Rutesheim (DE); Feucht, Fritz, D-7252 Weil der Stadt 2 (DE); Storandt, Ralf, Dr., D-8630 Coburg (DE)

(56) Entgegenhaltungen:
- DE-A- 3 336 739
- DE-A- 3 612 918

## Beschreibung

Die Erfindung betrifft eine Vorrichtung zur Regelung der Schließfolge von zweiflügeligen Türen mit einem mit einem obenliegenden Schließer zusammenwirkenden Standflügel und einem mit einem obenliegenden Schließer und einer Blockiereinrichtung zusammenwirkenden Gangflügel, mit einer die Blockiereinrichtung steuernden Steuereinrichtung, mit einem mit dem Standflügel oder einem verbundenen Teil zusammenwirkenden Stellglied und einem das Stellglied mit der Blockiereinrichtung verbindenden Übertragungsglied, welches einen Bowdenzug mit einer Seele und einer Hülle aufweist, wobei die Seele am Stellglied oder einem verbundenen Teil festgeklemmt ist und die Hülle rahmenfest festgelegt ist.

Eine derartige Vorrichtung mit einem Bowdenzug ist zum Beispiel aus der DE-A-32 21 534 bekannt. Der Bowdenzug ist auf dem oberen horizontalen Holm des Rahmens angebracht und verbindet das Stellglied mit der Blockiereinrichtung im Gangflügeltürschließer. Als Stellglied ist ein zweiarmiger Schwenkhebel am Rahmen gelagert, der mit seinem einen Ende mit dem oberen Rand des Standflügels zusammenwirkt und mit seinem anderen Ende mit der Seele des Bowdenzugs über eine Klemmverbindung fest verbunden ist. Die Hülle des Bowdenzugs stützt sich mit ihrem einen Ende am rahmenfesten Lager des Stellglieds und mit ihrem anderen Ende im Gehäuse des Gangflügeltüschließers ab. Die Position des Stellglieds muß abhängig von der Anordnung der Türflügel und damit abhängig von den Abmessungen der Tür gewählt werden. Dies bedeutet, daß die Länge des Bowdenzugs von den Abmessungen der Tür abhängig ist. Mit der bekannten Vorrichtung ergeben sich also Nachteile bei der Montage und Lagerhaltung, da der verwendete Bowdenzug mit der Länge der Seele und der Länge der Hülse an die Abmessungen der Tür bzw. an den Abstand von Stellglied und Gangflügelschließer genau angepaßt sein muß.

Der Erfindung liegt die Aufgabe zugrunde, eine Vorrichtung der eingangs genannten Art so weiterzubilden, daß die Verwendung eines Bowdenzugs universeller Länge unabhängig von den Abmessungen der Tür möglich wird und sich eine einfache Montage ergibt.

Die Erfindung löst diese Aufgabe dadurch, daß die Hülle im Bereich einer am Rahmen anbringbaren Schiene festgelegt ist, in welcher ein vom Schließer des Gangflügels angetriebener Schließerarm geführt ist, daß die Seele ein aus der Hülle herausragendes, langes freies Ende aufweist, das in einem variabel wählbaren Längenabschnitt am Stellglied klemmbar befestigt ist, und daß das Stellglied im Bereich einer am Rahmen anbringbaren Schiene angeordnet ist, in welcher ein vom Schließer des Standflügels angetriebener Schließerarm geführt ist.

Es wird also ein Bowdenzug mit einer kürzeren Hülle und einer aus der Hülle herausragenden längeren Seele verwendet. Mit der Klemmbefestigung am Stellglied wird die erforderliche Länge der Seele angepaßt an die Position des Stellglieds eingestellt. Die Hülle wird unabhängig von der eingestellten Länge der Seele bzw. unabhängig von der Position des Stellglieds rahmenfest angebracht, indem die Position dieser Befestigungsstelle in der Schiene des Gangflügeltürschließers angeordnet ist und daher lediglich durch die Abmessung des Gangflügels bzw. die Position seiner Drehachse bzw. durch die Position des Gangflügelschließers bestimmt ist. Dadurch, daß das mit dem langen Ende der Seele gekoppelte Stellglied in der Schiene des Standflügelschließers angeordnet ist und die Hülle in der Schiene des Gangflügelschließers festgelegt ist, ergibt sich, daß die Hülle mit Abstand zum Stellglied in vorbestimmtem Abstand von der Drehachse des Gangflügels festgelegt ist und daher eine feste, universelle Länge aufweisen kann. Dies bedeutet, daß für verschiedene Türabmessungen jeweils ein Bowdenzug mit einer festen Länge der Hülle und einer aus der Hülle herausragenden, längeren Seele verwendet werden kann.

Die einfache Montage ergibt sich daraus, daß die Position des Stellglieds und die Position der Klemmbefestigung der Seele durch die Schiene des Standflügelschließers und die Position der Befestigungsstelle für die Hülle durch die Schiene des Gangflügelschließers festgelegt werden.

In bevorzugter Weiterbildung ist vorgesehen, daß der Bowdenzug in einem Gehäuse angeordnet ist, welches die eine und die andere der Schienen aufnimmt. Hiermit ergeben sich optische Vorteile. Ferner ist der Bowdenzug in seiner verdeckten Anordnung im Gehäuse gutgeschützt und es ergeben sich zusätzlich Montagevorteile beim Verlegen des Bowdenzugs.

Um auf einfache Weise ein durchgehendes Schienengehäuse zu erhalten ist vorgesehen, daß die eine der Schienen herkömmliche Länge aufweist und die andere der Schienen so lange ausgebildet ist, daß sie an die eine Schiene anschließt. Montagetechnisch vorteilhaft ist, wenn die entsprechend lang ausgebildete andere Schiene aus einem ablängbaren Schienenrohling herstellbar ist, dadurch kann die Längeneinstellung ohne weiteres vor Ort bei der Montage vorgenommen werden.

Eine einfache Positionierung am Rahmen ergibt sich, wenn der Schienenrohling an einem Stirnende ablängbar ausgebildet ist und wenn er Befestigungslöcher mit herkömmlichem Lochbild mit Bezug auf sein anderes Stirnende aufweist.

Eine besondere Vereinfachung bei der Montage wird erhalten, wenn die dem Schließerarm des Gangflügelschließers zugeordnete Schiene herkömmliche Länge hat und eine Befestigungseinrichtung für die Hülle aufweist und wenn die dem Schließerarm des Standflügelschließers zugeordnete Schiene aus dem ablängbaren Schienenrohling herstellbar ist und das Stellglied und die Klemmbefestigung für die Seele aufweist.

Weitere Merkmale der Erfindung sind Gegenstand der abhängigen Ansprüche 7 und 8.

Die Erfindung wird nachfolgend anhand eines Ausführungsbeispiels unter Bezugnahme auf die Zeichnung näher erläutert; in der Zeichnung zeigt:
- Figur 1: eine schematische Darstellung einer 2flügeligen Tür mit einer Vorrichtung zur Schließfolgeregelung mit Bowdenzug;
- Figur 2: einen Ausschnitt in Figur 1 mit der Schiene im Längsschnitt;
- Figur 3: einen Schnitt entlang Linie III - III in Figur 1;
- Figur 4: einen Ausschnitt in Figur 1 im Bereich IV mit der Ankupplung des Bowdenzuges am gangseitigen Türschließer mit integrierter Feststelleinrichtung, im Längsschnitt.

Bei dem dargestellten Ausführungsbeispiel ist die Erfindung in Verbindung mit einer 2flügeligen Tür 1 realisiert. Die Tür 1 kann als Feuerschutztür ausgebildet sein. Sie weist zwei Anschlagtürflügel 2, 3 auf.

Der in Figur 1 rechte Flügel 2 ist an seiner rechten vertikalen Kante über zwei Bänder 2 a am rechten vertikalen Holm des Türrahmens 6 angelenkt. In entsprechender Weise ist der linke Flügel 3 an seiner linken Kante über zwei Bänder 3 a am linken Rahmenholm angelenkt.

Der rechte Flügel 2 weist einen Anschlagsteg 4 auf, an den sich der überschlagende Falzsteg 5 des linken Flügels 3 in geschlossenem Zustand der Tür anlegt. Dies macht erforderlich, daß zum Schließen der Tür 1 jeweils zuerst der rechte Flügel 2 - der sogenannte Standflügel - und sodann der linke Flügel 3 - der sogenannte Gangflügel - in die Schließlage kommt. Selbstverständlich kann bei anderen Ausführungen auch der linke Flügel als Standflügel und der rechte Flügel als Gangflügel ausgebildet sein.

Am Standflügel 2 ist ein obenliegender Türschließer 12 angebracht, dessen Schließerwelle 12 a mit einem Schließerarm 12 b verbunden ist. Der Schließerarm 12 b ist in einer am oberen horizontalen Holm des Türrahmens 6 angebrachten Gleitschiene 17 verschiebbar geführt, indem der Arm 12 b mit einem an seinem freien Ende angelenkten Gleiter 12 c, der auch als Rolle ausgebildet sein kann, in die Schiene 17 durch einen Führungsschlitz 19 von unten her eingreift. In entsprechender Weise ist auch der Gangflügel 3 mit einem obenliegenden Türschließer 13 versehen, dessen mit der Schließerwelle 13 a verbundener Schließerarm 13 b in der Schiene 17 geführt ist.

Die Schiene 17 ist aus zwei separaten Teilstücken 22, 23 zusammengesetzt, die über ein Verbindungsstück 24 miteinander gekoppelt sind. In dem rechten Schienenabschnitt 22 ist der Gleitarm 12 b des Standflügel-Türschließers 12, in dem linken Schienenabschnitt 23 ist der Gleitarm 13 b des Gangflügel-Türschließers 13 geführt.

Die Schiene 17 bzw. die Teilstücke 22, 23 sind in bezug auf ihre parallel zur Türrahmenebene verlaufende Längsmittelebene symetrisch ausgebildet, so daß ihre Verwendung rechts wie links möglich ist.

Das linke Schienenstück 23 ist als Türschließerschiene herkömmlicher Länge ausgebildet und über Befestigungslöcher 23 a, b mit herkömmlichem Lochbild im Rahmen 6 verschraubt. Das rechte Schienenstück 22 ist verlängert ausgebildet, so daß es bis zum Ende des linken Schienenstücks 23 reicht und daran anschließt.

Das Schienenstück 22 ist ebenfalls in Befestigungslöchern 22 a, b mit herkömmlichem Lochbild im Rahmen 6 verschraubt.

Zwischen den Schienenstücken 22, 23 ist das Verbindungsstück 24 angeordnet, welches einerseits in die Schiene 22 und andererseits in die Schiene 23 formschlüssig eingreift. Das Verbindungsstück 24 ist in dem in Figur 2 rechten Befestigungsloch 23 b der Schiene 23 fixiert. Die Stoßstelle zwischen den Schienen 22, 23 ist mit einer Abdeckblende 24 a überdeckt.

Die zusammengesetzte Schiene 17 bzw. die Schienenstücke 22, 23 sind als Zweikammerschiene ausgebildet mit jeweils einer oberen Kammer 22 o bzw. 23 o und einer unteren Kammer 22 u bzw. 23 u, die durch einen Mittelsteg 25 voneinander getrennt sind. In der unteren Kammer 22 u, 23 u ist der Gleiter 12 c bzw. 13 c geführt. In der oberen Kammer 22 o, 23 o ist ein Bowdenzug 30 angeordnet, welcher einen Teil einer Einrichtung zur Steuerung der Schließfolge der Türflügel 2, 3 bildet.

Der Bowdenzug 30 ist mit seinem in den Figuren 1 und 2 linken Ende mit dem Gangflügel-Türschließer 13 verbunden und mit seinem rechten Ende mit einem Stellglied 35, welches in dem rechten Schienenstück 22 angeordnet ist und mit dem Gleiter 12 c des Standflügel-Türschließers 12 zusammenwirkt. Das Zusammenwirken besteht darin, daß in Schließstellung des Standflügels 12 der Gleiter 12 c in Anschlag mit dem Stellglied 35 kommt.

Der Bowdenzug 30 weist eine Seele 31, vorzugsweise als Stahllitze ausgebildet, und eine diese umgebende flexible, aber radial kräfteübertragende Hülse bzw. Hülle 32 auf. Der Bowdenzug 30 stellt ein mechanisches Übertragungselement dar, mit dem eine im Gangflügel-Türschließer 13 integrierte Feststell-bzw. Blockiereinrichtung 50 des Gangflügels 3 gesteuert wird.

Die Einrichtung 50 wird in Verbindung mit Figur 4 noch näher erläutert.

Die Betätigung des Bowdenzugs 30 erfolgt über das im rechten Schienenstück 22 angeordnete Stellglied 35. Es weist zwei Schieber 36, 37 auf, von denen der eine 36 in der oberen und der andere 37 in der unteren Kammer 22 o bzw. 22 u verschiebbar geführt ist.

Die Schieber 36, 37 sind auf den einander zugewandten Flächen jeweils mit einer Verzahnung 36 a, 37 a versehen, mit der sie mit einem zwischengeschalteten Zahnrad 38 kämmen, welches in einer Ausnehmung im Mittelsteg 25 drehbar gelagert ist.

Bei der Betätigung des Stellglieds 35 über den Gleiter 12 c führen die Schieber 36, 37 jeweils gegenläufige Bewegung aus. In dem dargestellten Ausführungsbeispiel ist das Zahnrad 38 auf der Befestigungsschraube 22 a des Schienenstücks 22 gelagert.

Der untere Schieber 37 ist in der unteren Schienenkammer 22 u gelagert und ragt in die Bewegungsbahn des Gleiters 12 c, mit dem er zusammenwirkt. Der Schieber 37 weist hierfür an seinem rechten Ende eine Anschlagfläche 39 auf.

Am oberen Schieber 36 ist das in Figur 2 rechte Ende der Bowdenzugseele 31 festgeklemmt. Hierfür ist eine in dem Schieber 36 eingeschraubte Klemmschraube 40 vorgesehen, mit welcher die Seele 31 in einem variabel wählbaren Längenabschnitt im Bereich ihres freien Endes festgeklemmt werden kann. Mit ihrem linken Ende ist die Seele 31 mit der Feststelleinrichtung 50 im Gangflügel-Türschließer 13 verbunden.

Die Bowdenzughülle 32 endet rechtsseitig im linken Schienenstück 23 mit Abstand zu dem bei 40 festgeklemmten Ende der Seele 31. Die Hülle 32 ist an diesem Ende in einer im Schienenstück 23 im Mittelsteg 25 verankerten Halterung 45 festgelegt. Mit ihrem linken Ende ist die Hülle 32 im Gangflügel-Türschließer 13 festgelegt.

Besondere Vorteile der beschriebenen Anordnung bestehen darin, daß die Schiene 17 als über die gesamte Türbreite durchgehende Schiene aus den beiden Schienenstücken 22, 23 zusammengesetzt ist, wobei das Schienenstück 23 herkömmliche Länge aufweist und das Schienenstück 22 jeweils durch entsprechendes Ablängen an die Türbreite angepaßt wird und zur Befestigung der Schienenstücke 22, 23 Löcher 22 a, b, 23 a, b mit herkömmlichem Lochbild wie bei separaten Einzelschienen verwendet werden. Dadurch, daß die Bowdenzughülle 32 rahmenfest ausschließlich in der Schiene 23 festgelegt ist und die Seele 31 über eine Klemmverbindung mit dem in der Schiene 22 angeordneten Betätigungselement 35 variabel einstellbar befestigt ist, kann ein Bowdenzug einer einzigen bestimmten Länge mit kürzerer Hülle 32 und entsprechend längerer Seele 31 für sämtliche Türbreiten universell eingesetzt werden.

Bei dem dargestellten Ausführungsbeispiel ist die Feststell-bzw. Blockiereinrichtung 50, wie sie in Figur 4 gezeigt ist, integraler Bestandteil des Gangflügel-Türschließers 13. Es handelt sich um eine Einrichtung, wie sie in der DE-OS 33 29 543 beschrieben ist. Sie wird über den Bowdenzug 30 geschaltet und steuert die Bewegung des nicht dargestellten Schließerkolbens in Abhängigkeit von der Schaltstellung des Betätigungsglieds 35 durch ein Ventil 70. Das Ventil 70 ist in einem Strömungskanal 71, 72 zwischen den beiden nicht dargestellten Druckräumen beiderseits des mit der Schließerwelle 18 verbundenen Dämpfungskolbens des Schließers 13 angeordnet.

Die Bowdenzughülle 32 stützt sich an einer Stellschraube 73 eines Schraubkopfs 74 ab, der in eine entsprechende Gewindebohrung 75 des Gehäuses 51 einschraubbar ist. Mittels der Stellschraube 73 kann die Justierung des Bowdenzugs 30 bzw. der Bowdenzughülle 32 erfolgen.

Die Bowdenzugseele 31 ist in das Ventil 70 eingeführt. Sie trägt an ihrem Ende einen Nippel 76, der in den Ventilkörper 77 hintergreifend eingesetzt ist.

Der Ventilkörper 77 ist durch die Feder 78 in die Schließposition vorgespannt, in der ein Durchgang von Öl zwischen den Kanalabschnitten 71 und 72 gesperrt und damit eine Bewegung des Kolbens und der Schließerwelle 13 a verhindert wird. In dieser Stellung, wie sie in Figur 4 gezeigt ist, ist das Ventil 70 unter Wirkung der Feder 78 geschlossen und also die Feststell- bzw. Blockiereinrichtung 50 eingeschaltet.

Das in der Schiene 22 gelagerte Stellglied 35 erzeugt bei seiner Beaufschlagung ein Steuersignal, das über den Bowdenzug 30 auf die Feststelleinrichtung 50 übertragen wird.

Beim Schließen des Standflügels 2 kommt kurz vor Erreichen der Schließlage des Flügels der Gleiter 12 c in Anschlag mit dem unteren Schieber 37, wobei schließlich der Schieber 37 durch den Gleiter 12 c nach links bewegt wird und gleichzeitig der über das Zahnrad 38 gekoppelte obere Schieber 36 nach rechts verschoben wird. Die Bowdenzugseele 31 wird mit dem Schieber 36 nach rechts - entgegen der Wirkung der Feder 78 gezogen bzw. gespannt, so daß der Nippel 76 in der Feststelleinrichtung 50 entgegen der Wirkung der Feder 78 in Figur 4 nach links verlagert und dadurch das Ventil 70 geöffnet wird. Bei dieser Schaltstellung (in der Figur nicht dargestellt) ist die Feststelleinrichtung 50 ausgeschaltet.

In der in den Figuren dargestellten Schaltstellung ist die Feststelleinrichtung 50 eingeschaltet. Das Betätigungselement 35 steht mit dem Gleiter 12 c nicht in Anschlag. Dies ist dann der Fall, wenn der Standflügel 2 nicht geschlossen ist. In dieser Stellung des Betätigungselements 35 ist die Seele entspannt, das heißt sie ist unter Wirkung der Feder 78 in das Schließergehäuse 53 hineinverlagert (siehe Figur 6).

Wie in Figur 2 dargestellt, stehen in dieser Schaltstellung die Schieber 36, 37 in ihrer auseinandergeschobenen Position, bei der der obere Schieber 36 mit der festgeklemmten Bowdenzugseele 31 nach links zur Feststelleinrichtung 50 hin verschoben ist.

Es ergibt sich folgende Schließfolgeregelung:
Solange der Standflügel 2 geschlossen ist, steht der Gleiter 12 c im Anschlag mit dem Stellglied 35. Bei dieser Stellung ist die Seele 31 des Bowdenzugs 30 und die Feststelleinrichtung 50 des Gangflügels 3 ausgeschaltet. Wenn bei dieser Schaltstellung, bei der der Standflügel 2 geschlossen ist, der Gangflügel 3 geöffnet wird, schließt er hernach unter Wirkung des Gangflügel-Türschließers 13 selbsttätig. Eine Feststellung oder Blockierung des Gangflügels 3 wird nicht bewirkt.

Wenn aber der Standflügel 2 geöffnet wird - dies setzt voraus, daß der Gangflügel 3 gleichzeitig geöffnet wird oder bereits schon so weit offen ist, daß der Standflügel passieren kann - kommt der Gleiter 12 c außer Anschlag des Betätigungselements 35. Die Bowdenzugseele 31 wird demzufolge gespannt, so daß die Feststelleinrichtung 50 des Gangflügels 3 eingeschaltet wird.

Bei dieser Schaltstellung kann der Gangflügel 3 unter Wirkung des Türschließers 13 allenfalls bis zu einem bestimmten Winkel schließen. Er wird durch die eingeschaltete Feststelleinrichtung 50 in dieser Offen- bzw. Wartestellung so lange angehalten, bis der über den Türschließer 12 selbsttätig schließende Standflügel 2 in der Schließlage steht und der Gleiter 12 c das Stellglied 35 beaufschlagt, so daß die Feststelleinrichtung 50 des Gangflügel-Türschließers 12 über den Bowdenzug 30 in der zuvor beschriebenen Weise wieder ausgeschaltet wird.

Erst dann - nach Ausschalten der Feststelleinrichtung 50 kann der Gangflügel 3 unter Wirkung des Türschließers 13 vollständig schließen.

## Patentansprüche

1. Vorrichtung zur Regelung der Schließfolge von zweiflügeligen Türen mit einem mit einem obenliegenden Schließer(12) zusammenwirkenden Standflügel (2) und einem mit einem obenliegenden Schließer (13) und einer Blockiereinrichtung (50) zusammenwirkenden Gangflügel (3),
mit einer die Blockiereinrichtung (50) steuernden Steuereinrichtung mit einem mit dem Standflügel (2) oder einem verbundenen Teil zusammenwirkenden Stellglied (35) und einem das Stellglied mit der Blockiereinrichtung (50) verbindenden Übertragungsglied, welches einen Bowdenzug (30) mit einer Seele (31) und einer Hülle (32) aufweist, wobei die Seele (31) am Stellglied (35) oder einem verbundenen Teil festgeklemmt ist und die Hülle (32) rahmenfest festgelegt (45) ist,
dadurch **gekennzeichnet,**
daß die Hülle (32) im Bereich einer am Rahmen anbringbaren Schiene (23, 24) festgelegt ist, in welcher ein vom Schließer (13) des Gangflügels (3) angetriebener Schließerarm (13b, 13c) geführt ist,
daß die Seele (31) ein aus der Hülle (32) herausragendes, langes freies Ende aufweist, das in einem variabel wählbaren Längenabschnitt am Stellglied (35) klemmbar befestigt ist, und daß das Stellglied im Bereich einer am Rahmen anbringbaren Schiene (22) angeordnet ist, in welcher ein vom Schließer (12) des Standflügels (2) angetriebener Schließerarm (12b, 12c) geführt ist.

2. Vorrichtung nach Anspruch 1, dadurch **gekennzeichnet,** daß der Bowdenzug (30) in einem Gehäuse (18, 22 o) angeordnet ist, welches die eine und die andere der Schienen (22, 23) aufnimmt.

3. Vorrichtung nach Anspruch 1 oder 2, dadurch **gekennzeichnet,** daß die eine der Schienen, vorzugsweise die Schiene (23) das Gangflügelschließers (13), herkömmliche Länge aufweist und die andere der Schienen (22) so lang ausgebildet ist, daß sie an die eine Schiene (23) anschließt.

4. Vorrichtung nach Anspruch 3, dadurch **gekennzeichnet,** daß die andere Schiene (22) aus einem ablängbaren Schienenrohling herstellbar ist.

5. Vorrichtung nach Anspruch 4, dadurch **gekennzeichnet,** daß der Schienenrohling (22) an einem Stirnende (24) ablängbar ausgebildet ist und daß der Schienenrohling (22) Befestigungslöcher (22 a, 22 b) mit herkömmlichem Lochbild mit Bezug auf sein anderes Stirnende aufweist.

6. Vorrichtung nach Anspruch 4 oder 5, dadurch **gekennzeichnet,** daß die dem Schließerarm (13 b, 13 c) des Gangflügelschließers (13) zugeordnete Schiene (23) herkömmliche Länge hat und eine Befestigungseinrichtung (45) für die Hülle (32) aufweist; und
daß die dem Schließerarm (12 b, 12 c) des Standflügelschließers (12) zugeordnete Schiene (22) aus dem ablängbaren Schienenrohling herstellbar ist und das Stellglied (35) und die Klemmbefestigung (40) für die Seele (31) aufweist.

7. Vorrichtung nach einem der vorangehenden Ansprüche, dadurch **gekennzeichnet,** daß das Stellglied (35) ein drehbar gelagertes Teil (38) aufweist, welches bei Beaufschlagung durch den Standflügel (12) oder ein mit diesem verbundenes Betätigungsglied (12 c) das Übertragungsglied (30, 31) in entgegengesetzte Richtung beaufschlagt.

8. Vorrichtung nach Anspruch 7, dadurch **gekennzeichnet,** daß das Stellglied (35) zwei über das drehbar gelagerte Teil (38) bewegungsgekoppelte Schieber (36, 37) aufweist, und
daß das drehbar gelagerte Teil als Ritzel (38) ausgebildet ist, das mit einer Verzahnung (36 a, 37 a) an den gegenüberliegenden Seiten der Schieber (36, 37) kämmt.

## Claims

1. Apparatus for controlling the closing sequence of double wing doors comprising a standing wing (2) cooperating with a top mounted closer (12) and a passage wing (3) cooperating with a top mounted closer (13) and a blocking device (50); a control means with a positioning member (35) cooperating with the standing wing (2) or a part connected therewith and controlling the blocking device (50), and a transmission member connecting the positioning member with the blocking device (50), the transmission member having a Bowden cable (30) with a core (31) and a sleeve (32), with the core (31) being fixedly clamped to the positioning member (35) or to a part connected therewith; and with the sleeve (32) being fixed relative to the frame (45),
characterised in that the sleeve (32) is secured in the region of a rail (23, 24) mountable on the frame and in which a slide arm (13b, 13c) driven from the closer (13) of the passage wing (3) is guided;
in that the core (31) has a long free end which projects out of the sleeve (32) which can be clampingly secured with a section of variable length to the positioning member (35);
and in that the positioning member is arranged in the region of a rail (22) mountable to the frame in which is guided a closer arm (12b, 12c) driven by the closer (12) of the standing wing.

2. Apparatus in accordance with claim 1, characterised in that the Bowden cable (30) is arranged in a housing (18, 22 o) which receives the one and the other of the rails (22, 23).

3. Apparatus in accordance with claim 1 or claim 2, characterised in that one of the rails, preferably the rail (23) of the passage wing closer (13) has a customary length, and the other rail (22) is made so long that it adjoins the one rail (23).

4. Apparatus in accordance with claim 3, characterised in that the other rail (22) can be manufactured from a rail blank which can be cut to length.

5. Apparatus in accordance with claim 4, characterised in that the rail blank (22) can be cut to length at one end (24) and in that the rail blank (22) has mounting holes (22a, 22b) with a customary hole pattern with reference to its other end.

6. Apparatus in accordance with claim 4 or claim 5, characterised in that the rail (23) associated with the closer arm (13b, 13c) of the passage wing closer (13) has a customary length and has a mounting device (45) for the sleeve (32); and in that the rail (22) associated with the closer arm (12b, 12c) of the standing wing closer (12) can be manufactured from the rail blank which can be cut to length and has the positioning member (35) and the clamping means (40) for the core (31).

7. Apparatus in accordance with one of the preceding claims, characterised in that the positioning member (35) has a rotatably journalled part (38) which, on being loaded by the standing wing (12) or by an actuating member (12c) connected to the latter urges the transmission member (30, 31) in the opposite direction.

8. Apparatus in accordance with claim 7, characterised in that the positioning member (35) has two sliders (36, 37) which are coupled motionwise via the rotatably journalled part (38); and in that the rotatably journalled part is formed as a pinion which meshes with a toothed arrangement (36a, 37a) at the opposite sides of the sliders (36, 37).

## Revendications

1. Dispositif de régulation de la séquence de fermeture de portes à deux battants, comportant un battant semi-fixe (2),coopérant avec un moyen de fermeture (12) situé en haut, et un battant ouvrant (3),coopérant avec un moyen de fermeture (13) situé en haut, et un dispositif de blocage (50), ainsi qu'un dispositif de commande assurant la commande du dispositif de blocage (50) et pourvu d'un organe de manoeuvre (35), coopérant avec le battant semi-fixe (2), ou avec une partie reliée à celui-ci, et un organe de transmission, reliant l'organe de manoeuvre au dispositif de blocage (50) et comportant une commande Bowden (30) pourvue d'un câble (31) et d'une gaine (32), le câble (31) étant fixé sur l'organe de manoeuvre (35), ou sur une partie reliée à celui-ci, et la gaine (32) étant solidaire (45) du dormant, caractérisé en ce que la gaine (32) est fixée dans la zone d'une glissière (23, 24) pouvant être installée sur le dormant et dans laquelle est guidé un bras de fermeture (13b, 13c) entraîné par le moyen de fermeture (13) du battant ouvrant (3), en ce que le câble (31) comporte une longue partie extrême libre dépassant de la gaine (32) et fixée avec possibilité de blocage sur une partie de longueur, pouvant être sélectionnée de façon variable, de l'organe de manoeuvre (35), et en ce que l'organe de manoeuvre est disposé dans la zone d'une glissière (22), pouvant être installée sur le dormant et dans laquelle est guidé un bras de fermeture (12b, 12c) entraîné par le moyen de fermeture (12) du battant semi-fixe (2).

2. Dispositif selon la revendication 1, caractérisé en ce que la gaine Bowden (30) est disposée dans un carter (18, 22a), qui reçoit l'une et l'autre des glissières (22, 23).

3. Dispositif selon la revendication 1 ou 2, caractérisé en ce que l'une des glissières, de préférence la glissière (23) de l'organe de fermeture (13) du battant semi-fixe a une longueur courante tandis que l'autre glissière (22) est réalisée suffisamment longue pour être raccordée à la première glissière (23).

4. Dispositif selon la revendication 3, caractérisé en ce que l'autre glissière (22) peut être fabriquée à partir d'une ébauche de glissière tronçonnable à longueur.

5. Dispositif selon la revendication 4, caractérisé en ce que l'ébauche de glissière (22) est agencée de façon à être tronçonnable à longueur à une extrémité frontale (24) et en ce que l'ébauche de glissière (22) comporte des trous de fixation (22a, 22b) de configuration de perçage courante (22a, 22b).

6. Dispositif selon la revendication 4 ou 5, caractérisé en ce que la glissière (23) associée au bras de fermeture (13b, 13c) de l'organe de fermeture (13) du battant semi-fixe a une longueur courante et comporte un dispositif de fixation (45) pour la gaine (32) et en ce que la glissière (22) associée au bras de fermeture (12b, 12c) de l'organe de fermeture (12) du battant semi-fixe peut être fabriquée à partir de l'ébauche de glissière tronçonnable à longueur et comporte l'organe de manoeuvre (35) et la fixation (40) de blocage du câble (31).

7. Dispositif selon une des revendications précédentes, caractérisé en ce que l'organe de manoeuvre (35) comporte une partie (38) montée de façon tournante et qui, lors de la sollicitation par le battant semi-fixe (12) ,ou bien par un organe d'actionnement (12c) relié à celui-ci, sollicite l'organe de transmission (30, 31) dans une direction opposée.

8. Dispositif selon la revendication 7, caractérisé en ce que l'organe de manoeuvre (35) comporte deux poussoirs (36, 37) accouplés dans leurs mouvements par l'intermédiaire de la partie (38) montée de façon tournante et en ce que la partie montée de façon tournante est agencée comme un pignon (38) qui est en prise avec une denture (36a, 37a) prévue sur les côtés opposés des poussoirs (36, 37).
